# EUROPÄISCHE PATENTSCHRIFT

(11) **EP 2 286 879 B1**
(45) Veröffentlichungstag und Bekanntmachung des Hinweises auf die Patenterteilung: **13.05.2015**
(21) Anmeldenummer: 09755110.5
(22) Anmeldetag: 06.03.2009
(51) Int. Cl.: A62C 37/14

(54) **STEUERUNGSBETÄTIGTE SPRINKLERDÜSE**
CONTROL ACTUATED SPRINKLER NOZZLE
ARROSEUR SPRINKLER À DÉCLENCHEMENT COMMANDÉ

(30) Priorität: 27.05.2008 RU 2008121937
(43) Veröffentlichungstag der Anmeldung: 23.02.2011
(73) Patentinhaber: Obschestvo S Ogranichennoi Otvetstvennostju "Holding - Gefest", St.Petersburg 197342 (RU)
(72) Erfinder: BELOYSOV, Leonid Igorevich, St.Petersburg 197342 (RU); VASILIEV, Mihail Aleksandrovich, St.Petersburg 191119 (RU); TANKLEVSKI, Leonid Timofeevich, St.Petersburg 194017 (RU); SCHITIKOV, Sergei Sergeevich, St.Petersburg 197342 (RU)
(74) Vertreter: Jeck, Anton
(86) Internationale Anmeldenummer: PCT/RU2009/000110
(87) Internationale Veröffentlichungsnummer: WO 2009/145661

(56) Entgegenhaltungen:
- EP-A2- 0 692 280
- WO-A1-93/21998
- FR-A- 564 460
- FR-A5- 2 171 476
- RU-U1- 39 497
- SU-A1- 797 705
- US-A1- 2004 194 976

## Beschreibung

Die Erfindung betrifft eine Berieselungsanlage (Sprinkleranlage) mit einer steuerbaren Auslösung nach dem Oberbegriff des Anspruchs 1.

Die Erfindung ist eine Feuerlöschausrüstung, die Mittel zur Feuervorbeugung oder -dämpfung, insbesondere einem Riesler aufweist. Die Berieselungsanlage dient zum Einsatz in automatischen Anlagen für eine Wasser- und Schaumlöschung.

Die Berieselungsanlage besteht in der Regel aus einem Gehäuse, einem Absperrventil, einem Prallteller für ein Flüssigkeitsabbrausen und einem Temperaturfühler. Die Flüssigkeit fließt aus einem Austritt eines Rieslers aus. Der Temperaturfühler hält das Absperrventil des Rieslers fest und löst die Anlage aus, sobald eine eingestellte Temperatur erreicht ist.

Als Temperaturfühler für einen thermischen Verschluss werden zurzeit Sprengelemente - thermische Glaskolben - eingesetzt.

Die Wirkungsweise der Berieselungsanlage ist wie folgt:

Ist im Bereich des thermischen Verschlusses eine Nenntemperaturschwelle für die Auslösung erreicht, so wird ein thermischer Glaskolben zerstört. Das Absperrventil fällt aus dem Gehäusesitz des Rieslers heraus. Ein Wasserstrom prallt gegen einen Prallteller des Rieslers und wird über die zu schützende Fläche verteilt.

Der nächst kommende Stand der Technik gegenüber der erfindungsgemäßen Berieselungsanlage ist ein Riesler nach dem Patent US 6491110, IPC A62C 2/00. Dieser Riesler ist als Prototyp gewählt. Der Riesler weist einen wärmeempfindlichen Kolben auf. Der Kolben stellt eine zylinderförmige geschlossene Hohlglashülle dar, die mit einer leicht siedenden Flüssigkeit gefüllt ist. Der Riesler enthält eine elektrische Heizleiterspirale. Die Heizleiterspirale ist in einer Hülle angeordnet. Der Riesler hat eine negative Elektrode, die auf der Außenoberfläche der unteren Stirnfläche der Hülle ausgebildet ist. Die negative Elektrode ist an das erste Wicklungsende der Heizleiterspirale angeschlossen. Die positive Elektrode ist an der Außenoberfläche der Seitenwand der Hülle angeordnet und an das zweite Wicklungsende der Heizleiterspirale angeschlossen.

Dieser Riesler hat einige Mängel: Es ist nicht möglich, den Zustand sowohl des Rieslers selbst als auch den Stromkreis zu überwachen. Das heißt, es gibt grundsätzlich keine Möglichkeit, die tatsächliche Auslösung des Rieslers aus einer Entfernung festzustellen. Das liegt daran, dass die bauliche Ausführung des bekannten Rieslers keine Elemente für eine Fernkontrolle vorsieht, die die Betätigung des Rieslers eindeutig signalisieren können.

Durch EP 0 692 280 A2 ist eine Berieselungsanlage mit einer steuerbaren Auslösung bekannt. Die Berieselungsanlage ist mit einem Gehäuse und einem darin angeordneten und durch eine Abdichttellerfeder angepresstes Absperrventil, sowie einem temperaturempfindlichen, zerstörbaren Fühlerelement ausgestattet.

Durch US 2004/194976 A1 ist ein temperaturempfindliches, zerstörbares Fühlerelement für einen Sprinkler bekannt. Das temperaturempfindliche zerstörbare Fühlerelement ist mit einem thermischen Heizelement gekoppelt. Das Heizelement ist mit Ausgängen zum Anschluss an eine Stromversorgung mit einer Steuerungsfunktion versehen. Ein Öffnungskontaktsatz ist, mit den Ausgängen des thermischen Heizelements verbunden.

Es ist Aufgabe der Erfindung, eine Fernsteuerung und eine Fernkontrolle des Rieslerzustands zu entwickeln. Das heißt, es muss möglich sein, die Auslösung des Rieslers im Fernbetrieb zu erkennen und die Betriebsbereitschaft des Rieslers zu überprüfen.

Die gestellte Aufgabe wird durch die Merkmale des Anspruchs 1 gelöst.

Die neue Berieselungsanlage weist ein Gehäuse, ein Absperrventil, ein Fühlerelement und ein thermisches Heizelement auf. Das Absperrventil ist in dem Gehäuse angeordnet und mit einer Abdichttellerfeder angepresst. Das Fühlerelement zerstört sich unter Wärmeeinwirkung. Das Fühlerelement ist mit dem thermischen Heizelement gekoppelt. Das Fühlerelement hat Ausgänge (Anschlüsse) zur Verbindung mit einer Stromversorgung, die gleichzeitig die Steuerungsfunktion speist. Gemäß der Erfindung ist die Berieselungsanlage mit einem Öffnungskontaktsatz versehen.

Der Öffnungskontaktsatz ist mit den Anschlüssen des thermischen Heizelements verbunden.

Der Kontaktsatz ist in der Form eines Absperrventils und eines Kegelbechers ausgebildet. Der Kegelbecher ist zwischen dem Absperrventil und dem temperaturempfindlichen zerstörbaren Fühlerelement angeordnet.

Darüber hinaus kann die Sitzfläche des Kegelbechers mit kegelförmigen Schlitzen des Absperrventils in Bezug auf die Form identisch sein.

Die Erfindung wird anhand der Zeichnung nach Fig. 1 näher erläutert.

Der Riesler weist ein Gehäuse 1 mit einem darin angeordneten Absperrventil 2 und ein thermisches Heizelement 4 auf. Eine Abdichttellerfeder 3 presst das Absperrventil 2 an. Das thermische Heizelement 4 hat Ausgänge 5 für den Anschluss an die Stromversorgung (in der Zeichnung nicht abgebildet). Das thermische Heizelement 4 umfasst ein temperaturempfindliches zerstörbares Fühlerelement 6. Das Fühlerelement 6 presst das Absperrventil 2 und die Abdichttellerfeder 3 mittels eines kegelförmigen Bechers 7 gegen das Gehäuse 1. Das Absperrventil 2 und der kegelförmige Becher 7 bilden einen Kontaktsatz 8. Das Kontaktabsperrventil 2 und der kegelförmige Kontaktbecher 7 sind am Riesler durch die Anzugskraft des temperaturempfindlichen zerstörbaren Fühlerelements 6 befestigt. Dies stellt die Haltbarkeit der Konstruktion während des Betriebs im Bereitschaftszustand sicher.

Außer der beschriebenen Ausführung kann der Kontaktsatz mit anderen Bauteilen ausgebildet sein, zum Beispiel Kontaktscheiben, Messerkontakten. Diese stellen die Stromkreisschluss- und Stromunterbrechungsfunktionen des Steuerungs- und Überwachungsstromkreises sicher.

Die Funktionsweise der Berieselungsanlage ist wie folgt:

Im Bereitschaftszustand reicht der über den Kreisstrom des Rieslers fließende Strom nicht aus das Heizelement 4 aufzuwärmen und somit die thermische Zerstörung des Fühlerelements 6 zum Öffnen des Riesleraustritts sicherzustellen. Dieser Strom ist nur dazu benutzt, die Ganzheit des Steuerkreises zu überwachen und somit den Rieslerzustand (auf / zu) anzuzeigen.

Im Falle eines Brandes ist der Riesler einer Wärmewirkung ausgesetzt. Unter dieser Einwirkung wird das Fühlerelement 6 zerstört.

Das Fühlerelement 6 ist eine Vorrichtung, die das Absperrventil 2 des Rieslers arretiert. Unter einer Druckbeanspruchung des Berieselungssystems durch Wasser / Luft sowie unter einer Krafteinwirkung der Abdichttellerfeder 3 wird das Absperrventil 2 zusammen mit dem kegelförmigen Becher 7 ausgestoßen. Das bewirkt die Öffnung des Riesleraustritts und gleichzeitig die Unterbrechung des Kontaktsatzes 8 des Steuerkreises. Folglich ist auch die Auslösung des Rieslers überwacht und kann erkannt werden.

Zusätzlich zur oben beschriebenen Ausführungsform ist auch eine Zwangsöffnung des Rieslers möglich, bevor das Fühlelement 5 durch den Brand zerstört wird. Im Falle einer früheren Feuererkennung (mittels einer automatischen Feuermeldeanlage, visuell usw.) kann der Riesler rechtzeitig manuell betätigt werden. Dafür wird über den Steuerkreis ein solcher Strom angelegt, der den Strom des Bereitschaftszustands wesentlich überschreitet. Ein solcher Auslösestrom ermöglicht die Aufwärmung des Heizelements 4, so dass das Fühlerelement 6 zerstört und der Austritt des Rieslers geöffnet wird. Das Löschmittel wird zugeführt und die Auslösung des Rieslers ist beim Öffnen des Kontaktsatzes 8 überwacht.

Damit ist es möglich, den Zustand des Rieslers fernzusteuern, den Zustand des Rieslers ununterbrochen zu überwachen und die Betriebsbereitschaft des Rieslers zu überprüfen.

## Patentansprüche

1. Berieselungsanlage mit einer steuerbaren Auslösung mit einem Gehäuse (1) und einem darin angeordneten und durch eine Abdichttellerfeder (3) angepresstes Absperrventil (2), sowie einem temperaturempfindlichen, zerstörbaren Fühlerelement (6),
**dadurch gekennzeichnet, dass**:
- das temperaturempfindliche zerstörbare Fühlerelement (6) mit einem thermischen Heizelement (4) gekoppelt ist,
- das Heizelement (4) mit Ausgängen zum Anschluss an eine Stromversorgung mit einer Steuerungsfunktion versehen ist und
- die Berieselungsanlage mit einem Öffnungskontaktsatz (8) ausgestattet ist, der mit den Ausgängen des thermischen Heizelements (4) verbunden ist,
- der Kontaktsatz (8) in Form eines Absperrventils (2) und eines Kegelbechers (7) ausgebildet ist, und
- der Kegelbecher (7) zwischen dem Absperrventil (2) und dem temperaturempfindlichen zerstörbaren Fühlerelement angeordnet ist.

2. Berieselungsanlage nach Anspruch 1,
**dadurch gekennzeichnet,**
**dass** die Sitzfläche des Kegelbechers (7) eine Form aufweist, die mit der Form eines kegelförmigen Schlitzes für das Absperrventil (2) identisch ist.

## Claims

1. A sprinkler system having controllable tripping having a housing (1) and a shutoff valve (2) that is located in the housing and is pressed against it by a sealing disk spring (3), and having a temperature-sensitively destructible sensor element (6) **characterized in that**
- the temperature-sensitively destructible sensor element (6) is coupled with a thermal heating element (4);
- the heating element (4) is provided with outputs for connection to a power supply having a control function, and
- the sprinkler system is equipped with a set (8) of opening contacts, which is connected to the outputs of the thermal heating element (4);
- the contact set (8) is embodied in the form of a shutoff valve (2) and a conical cup (7); and
- the conical cup (7) is located between the shutoff valve (2) and the temperature-sensitively destructible sensor element.

2. The sprinkler system of claim 1,
**characterized in that**
the seat face of the conical cup (7) has a shape that is identical to the shape of a conical slot for the shutoff valve (2).

## Revendications

1. Système d'arrosage comprenant un déclenchement pouvant être commandé présentant un boîtier (1) et une soupape d'arrêt (2) disposée dans celui-ci et pressée par une rondelle-ressort d'étanchéité (3), ainsi qu'un élément de capteur (6) destructible sensible à la température,
**caractérisé en ce que** :
- l'élément de capteur (6) destructible sensible à la température est accouplé à un élément chauffant thermique (4),
- l'élément chauffant (4) est pourvu de sorties pour le raccordement à une alimentation en courant et d'une fonction de commande et
- le système d'arrosage est équipé d'un groupe de contacts d'ouverture (8) qui est connecté aux sorties de l'élément chauffant thermique (4),
- le groupe de contacts (8) est réalisé sous la forme d'une soupape d'arrêt (2) et d'un godet conique (7), et
- le godet conique (7) est disposé entre la soupape d'arrêt (2) et l'élément de capteur destructible sensible à la température.

2. Système d'arrosage selon la revendication 1,
**caractérisé en ce que**
la surface d'appui du godet conique (7) présente une forme qui est identique à la forme d'une fente conique pour la soupape d'arrêt (2).
